# EUROPÄISCHE PATENTSCHRIFT

(11) **EP 0 340 599 B1**
(45) Veröffentlichungstag und Bekanntmachung des Hinweises auf die Patenterteilung: **22.04.1992**
(21) Anmeldenummer: 89107414.8
(22) Anmeldetag: 25.04.1989
(51) Int. Cl.: E02D 27/34, E02D 35/00

(54) **Steuerbare Bodenplatte von Hochhäusern, sowie Verfahren zu deren Herstellung**
Adjustable bottom slab for high buildings and method for its production
Dalle de fond ajustable pour hauts bâtiments ainsi que méthode pour sa réalisation

(30) Priorität: 02.05.1988 DE 3814885
(43) Veröffentlichungstag der Anmeldung: 08.11.1989
(73) Patentinhaber: Philipp Holzmann AG, 60329 Frankfurt (DE)
(72) Erfinder: Stürmer Helmut Dipl.-Ing., 6233 Kelkheim (DE); Bösch Hans-Jürgen Dr.-Ing., 6000 Frankfurt/Main 71 (DE)
(74) Vertreter: Schubert, Siegmar, Dipl.-Ing.

(56) Entgegenhaltungen:
- CH-A- 590 370
- DE-A- 2 025 449
- DE-A- 2 136 645
- DE-A- 2 639 792
- DE-C- 836 473
- GB-A- 1 304 763

## Beschreibung

Die Erfindung betrifft ein Verfahren zur Herstellung und Steuerung einer steuerbaren Bodenplatte von Hochhäusern auf setzungsempfindlichen Böden, die Lamellen bilden, wie überkonsolidierten Tonen.

Gründungen von Hochhäusern in setzungsempfindlichen Böden erfahren partiell unterschiedliche Setzungen, die somit Schiefstellungen des Bauwerkes hervorrufen. Diese Schiefstellungen werden mit zunehmender Bauwerkshöhe problematisch, z.B. weil sie Störungen von Installationen in den Bauwerken, wie Fahrstühlen, hervorrufen können. Man hat daher bereits versucht, Gründungen mit steuerbaren Bodenplatten von Hochhäusern, mit denen solche ungleichmäßigen Setzungen vermieden bzw., wenn Sie eingetreten sind, ausgeglichen werden können, zu schaffen.

Die Erfindung bezieht sich insbesondere auf solche Gründungen, die im Tertiär, und zwar in überkonsolidierten Tonen, oder in unmittelbar darüberliegenden jüngeren Schichten, wie Quartär oder jungen Auffüllungen, erfolgen. Diese überkonsolidierten Tone stellen relativ feste Böden dar, die sich durch eine - annähernd horizontale - Lamellenbildung oder Lederung auszeichnen. Ein Beispiel eines solchen überkonsolidierten Tons ist der sogenannte Frankfurter Ton.

Nach dem Stand der Technik werden nicht steuerbare Flachgründungen üblicherweise in Form einer Bodenplatte ausgeführt, die entsprechend dem Lastschwerpunkt des über ihr zu errichtenden Gebäudes und der Geologie ausgebildet wird. Die Gründung erfolgt dabei im Tertiär oder unmittelbar darüberliegenden jüngeren Schichten. Notwendig werdende Justierungen des Bauwerkes müssen durch Aufbringen von Totlasten oberhalb der Gründung, d.h. der Bodenplatte oder durch die Einfügung von Pressen im Rohbau erfolgen. Nachteilig ist, daß damit ein gezielter, dauerhafter Eingriff in die Justierung des Bauwerkes nur schwer möglich ist, da sich oberhalb der Fundamentplatte aufgebrachte Totlasten nur indirekt auswirken und Verformungen nur über einen lang andauernden Zeitraum verfolgt und unzureichend korrigiert werden können. Die Justiermöglichkeiten im Rohbau oberhalb der Gründungsplatten sind zeitlich begrenzt und müssen im Endzustand aufgegeben werden. Eine Justierung im Rohbau führt zu einem unerwünschten Polygon im Bauwerk; Ausgleichsstufen und Schlepp-Platten sind unvermeidbar.

In einem Fall, in dem unter dem Hochhausfundament aufgrund der Geologie unterschiedliche Setzungen zu erwarten waren, ist eine steuerbare Bodenplatte mit einer Justiermöglichkeit unter der Bodenplatte vorgesehen worden. Hierzu sind als einstellbare Volumen unter dem Fundament Wasserkissen aus einem Kunststoff, der unter dem Handelsnamen "Neopren" bekannt ist, angeordnet worden. Das Hochhaus konnte durch gezieltes Ablassen von Wasser aus einzelnen Wasserkissen im Rohzustand des Hochhauses justiert werden. Nach dem Abklingen der damit vorläufig ausgeglichenen Setzungen wurde das Wasser durch Zementmilch ersetzt, die dann zu Zementstein erhärtete. - Diese Justiermöglichkeit zwischen Gründungsplatte und Boden durch Wasserkissen, die durch flexible Wände gekennzeichnet sind, haben verschiedene Nachteile: Generell sind die Wasserkissen aus Kunststoff für den Baustellenbetrieb schlecht geeignet und werden häufig schon vor dem endgültigen Einbau undicht, wodurch das gesamte Justierungssystem gefährdet ist. Die Justierung selbst kann nur in begrenztem Umfange und nach unten erfolgen, da die maximale Höhe der Wasserkissen durch deren Geometrie begrenzt ist und die Kissen durch Ablassen von Justierflüssigkeit bzw. Wasser nur flacher eingestellt werden können. Da dabei das Verhältnis der Höhe des Kissens zu dessen Breite infolge der felxiblen Wände nicht festliegt, stellt das abgelassene Flüssigkeitsvolumen nicht immer ein lineares Maß für die Absenkung dar. Darüber hinaus eignet sich die Steuerung der Bodenplatte mit Wasserkissen nicht zu einer nachträglichen Justierung nach Austausch der Justierflüssigkeit durch Zementmilch und deren Erhärten.

Um ein Hochhaus, welches bereits eine Schiefstellung erfahren hat, nachträglich zu justieren, ist es bereits bekannt, von der Seite unter das Hochhaus fächerartig Bohrungen vorzusehen, in welche Injektionslanzen eingeführt werden. Durch diese Injektionslanzen wird dann Injektionsgut in den Baugrund gepumpt, der damit gesteuert gehoben werden soll. Nachteilig sind für diese Steuerung der hohe Aufwand für die Vielzahl notwendiger Bohrungen und Injektionslanzen, die fächerförmig anzuordnen sind. Gleichwohl ist nach dieser Methode, die auch als Soilfractoring-Verfahren bezeichnet wird, eine partielle Hebung des Bauwerkes schlecht kontrollierbar, u.a. weil die Injektionsräume nicht begrenzt sind. Da sich das Injektionsgut unbegrenzt ausbreiten kann, ist der Injektionsgutverbrauch hoch und der Boden wird durch die Ausbreitung des Injektionsguts stark beansprucht. Durch die ungenaue Dosierung und Hebung kann das Bauwerk überbeansprucht werden.

Um partielle Setzungen von vorne herein möglichst zu vermeiden, sind auch sogenannte gemischte Gründungen bekannt, bei denen unterhalb einer Bodenplatte Großbohrpfähle angeordnet sind. Dadurch wird ein Teil der Lasten über die Plattenfläche und ein Teil der Lasten über die Pfähle abgeleitet, um Baugrundinhomogenitäten zu überbrücken. Die dazu notwendigen Bohrpfahlarbeiten unter der Gründungssohle sind jedoch kostenintensiv und können die Bauzeit insgesamt verlängern. Die Setzungen werden zwar reduziert, und zwar je höher der Lasttragungsteil der Pfähle ist, jedoch besteht keine Justiermöglichkeit unter der Platte, da sich die Pfähle im Boden verkrallen und einer zur Justierung erwünschten Einstellung der Gründungsplatte entgegenwirken.

Bei einem bekannten Verfahren zur örtlichen Erhöhung der Tragfähigkeit von lockerem Boden, insbesondere bei der Durchführung von Gründungsarbeiten für die Aufnahme schwerer Lasten, war es bereits bekannt, an beiden Enden offene Tübbings in den Boden senkrecht einzutreiben, um vorbestimmte Bodenvolumen von dem umgebenden Boden abzugrenzen (DE-A-2 639 792). Dabei soll das von den Tübbings umschlossene Bodenvolumen möglichst weitgehend komprimiert werden. Um im Falle von Sackungen, die trotz der Erhöhung der Tragfähigkeit des lockeren Bodens eintreten, das richtige Höhenniveau der Last wiederherzustellen, wird in die durch die Tübbings gebildeten Kammern Material eingebracht, welches Verteilungskanäle für eine Einspritzmasse bildet. Nach Einbringen dieses Materials, insbesondere Kies, wird der Tübbing oben mit einem eingesetzten Betonzylinder abgeschlossen. Die Betonzylinder stützen die Bodenplatte ab, die nur auf den einzelnen Betonzylindern aufliegt. Diese Betonzylinder sollen beim Einspritzen von Injektionsmasse durch Injektionsrohre in verschiedene Kiesschichten innerhalb des Tübbings eine Bodenplatte nach Art eines Hydraulikkolbens nach oben drücken. Hierzu sind Injektionsrohre in verschiedene Kiesschichten mündend bei der Herstellung des Betondeckels in diesen eingegossen worden.

Weiterhin ist ein Verfahren zur Herstellung und Steuerung einer steuerbaren Bodenplatte bekannt, nach dem nach unten offene Kammern hergestellt werden, die oben abgeschlossen sind und auf denen oben eine Last, insbesondere in Form einer Bodenplatte, aufliegt (GB-A-1 304 763). In je eine Kammer ist nur eine Hülle für das Injektionsgut eingelegt, in welche ein Injektionsrohr mündet. Die Kammern mit festen, vertikalen seitlichen Kammerwänden unterkammern dabei nicht die gesamte Grundrißfläche der zu erstellenden Bodenplatte, sondern nur begrenzte Teilbereiche. Nach Erstellen der Bodenplatte und Errichten des Gebäudes kann erhärtendes Injektionsgut mehrfach in eine Kammer injiziert werden, um das Gebäude auszurichten.

Die wiederholte Injektion erfolgt dabei immer an der gleichen Stelle in der Kammer bzw. in der einen Hülle. Das darin erhärtete Injektionsgut wird vor einer erneuten Höhenjustierung durch Wärmeeinwirkung wieder verflüssigt.

Eine Unterkammerung eines gesamten Grundrißbereichs gehört zum Stand der Technik nach einem anderen bekannten Verfahren mit einem System untereinander verbundener vertikaler Wände, die zum Unterfangen eines Gebäudes ausgelegt sind (DE-A-2 025 449). Das System untereinander verbundener vertikaler Wände dient zur Aufnahme losen Materials, welches nach einer Höhenausrichtung des Wandsystems in einer gewünschten Stellung vertikale und seitliche Abstützungen für das Wandsystem bildet. Dieses lose Material stellt jedoch kein Injektionsgut dar, welches selbst zur Durchführung der Justierung dient. Vielmehr soll es nur ein Ausbeulen und Abknicken der Wände des Wandsystems reduzieren. Es ist daher nicht ersichtlich, wie durch vollständige Unterkammerung der Grundrißfläche einer Bodenplatte der Justierbereich bei Injizieren eines Injektionsguts vergrößert werden kann, insbesondere wenn eine Mehrfachinjektion mit erhärtendem Injektionsgut durchgeführt werden soll.

Der Erfindung liegt die Aufgabe zugrunde, ein einfach realisierbares Verfahren für eine genaue, gezielte Justierung mit einer steuerbaren, unterkammerten Bodenplatte in einem großen Justierbereich zu schaffen, das sich zur Mehrfachinjektion mit erhärtendem Injektionsgut eignet und bei dessen Anwendung der Boden nicht überbeansprucht wird. In dieser Weise sollen auch partielle Setzungen nachträglich als Nachjustierung ausgeglichen werden können.

Diese Aufgabe wird durch ein Verfahren mit den im Anspruch 1 angegebenen Verfahrensschritten gelöst.

Es wird somit die gesamte Grundrißfläche der zu erstellenden Bodenplatte unterkammert, wobei in jeder Kammer übereinander mehrere Hüllen eingelegt werden, in die je ein Injektionsrohr hineinreicht.

Zu der Vorgabe von Hohlraumschichten werden also bereits bei der Herstellung der Kammern in diesen Hüllen für das Injektionsgut eingelegt, in welche jeweils ein Injektionsrohr mündet. Dadurch kann auf Crackvorgänge weitgehend verzichtet werden. Es reichen dabei in eine Kammer jeweils mehrere Injektionsrohre hinein, deren Öffnungen in unterschiedlicher Höhe liegen Die Öffnungen sind also in unterschiedlichen Schichten in den Boden in der Kammer gestaffelt. Diese Anordnung eignet sich besonders für mehrere aufeinanderfolgende Justiervorgänge, wobei jeweils in der Zwischenzeit das zur Justierung injizierte Gut hart werden kann. Bei jedem Justiervorgang wird ein Hohlraum in einer anderen Schicht bzw. Lamelle des Bodens gebildet.

Bei diesem Herstellungsverfahren werden die normalen Gründungsarbeiten und der Baufortschritt minimal behindert; die Bauzeit ist kurz. Wenn Differenzsetzungen auftreten, werden diese gezielt durch vorgegebene Mengen Injektionsguts in die einzelnen Kammern und bevorzugt mit gesteuerten verschiedenen Drücken ausgeglichen. Das notwendige Verpreßvolumen ist durch die Unterteilung mit Kammerwänden bekannt, so daß hier zeitaufwendige Versuche und Einstellvorgänge entfallen können. Die Injektionen können je nach Notwendigkeit auch mehrfach erfolgen. Korrekturvorgänge sind auch nach dem Ende der Rohbauzeit ohne große Aufwendungen möglich.

Die einen Teil des Justiersystems bildenden Injektionsrohre können aus Metallen oder Kunststoffen bestehen oder als Schläuche ausgeführt sein. Werden sie gerade, von oben in die Kammern hineinreichend verlegt, so kann durch sie hindurch eine erhärtete Injektionsgutschicht durchbohrt werden, damit das für die nächste Justierung eingeführte Injektionsgut eine tiefere Schicht durch dasselbe Injektionsrohr erreicht.

Bei der Mehrfachinjektion in verschiedenen Schichten ist vorteilhaft, daß weitgehend voneinander unabhängige Hohlräume zur Aufnahme des Injektionsguts durch den Lamellen bildenden Boden, insbesondere überkonsolidierten Ton, bereitgestellt werden.

Die Geometrie der Kammern kann flexibel an die unterschiedlichen geologischen und statischen Gegebenheiten angepaßt werden. So können die Grundflächen der einzelnen Kammern z.B. rund, oval oder eckig sein. Die Kammerwände können nach den speziellen Erfordernissen des Bauwerks, dessen Gründung und den geologischen Gegebenheiten flexibel ausgewählt werden. Wichtig ist jedoch, daß die Kammerwände fest genug sind, um dem Injektionsdruck und auch einem gegebenenfalls vor der Injektion stattfindenden Crackvorgang standzuhalten, damit das Kammervolumen seitlich begrenzt ist und die vorteilhaften Wirkungen der Justierung eintreten können.

An das Injektionsgut werden keine außergewöhnlichen Anforderungen gestellt, hier können aushärtende Flüssigkeiten je nach den Anforderungen aus Emulsionen, Lösungen, Suspensionen, Pasten und Mörtel aus Feststoffen oder Kunstharzen gemäß DIN 4093 und DIN 18309 ausgewählt werden. Bevorzugt ist eine Mischung aus Bentonit und Zement, welche beim Verfestigen tonähnliche Eigenschaften erhält, der notwendigenfalls für weitere Justierungen gecrackt werden kann. Plastisch bleibende Tonmaterialien eignen sich vor allem für Kammern, die unter zu bildenden Drehpunkten des Bauwerks liegen. Wenn es hingegen nur darum geht, die Volumina der Kammern teilweise zur Justierung mit hart werdendem Material zu füllen, kann Zementmilch verwendet werden. Eine besondere Härte, die sich für Sandböden eignet, kann mit Silikaten als Injektionsgut erreicht werden.

Die einzelnen voneinander unabhängigen Hohlräume in einer Kammer können in dem Lamellen bildenden Boden dadurch realisiert werden, daß vor der Injektion jeweils eine Höhenschicht in der Kammer aufgebrochen wird.

Die Kammerwände reichen unter der Sauberkeitsschicht, die aus Unterbeton oder einer sonstigen Trennlage bestehen kann und welche an der Position der Kammerwände bevorzugt geschlitzt ist, in den Boden hinein. Die Kammerwände können, wenn aus Beton bestehend, dabei vorteilhaft zugleich mit der Sauberkeitsschicht hergestellt werden. Die Grundplatte liegt in diesem Fall über der Sauberkeitsschicht auf den Kammervolumina auf. Es sind aber auch andere Ausführungsformen denkbar, in denen sich die Kammerwände oberhalb der Sauberkeitsschicht erstrecken.

Bevorzugt sind die Injektionsrohre von oben durch die Bodenplatte und die Sauberkeitsschicht in die Kammern eingeführt. In einer Alternative, die zwar in der Regel längere Injektionsrohre, jedoch keine Durchbrechung der Bodenplatte und gegebenenfallls der Sauberkeitsschicht voraussetzt, können die Injektionsrohre auch von unten seitlich in die Kammern eingeführt werden.

Das bei der Justierung eintretende Heben der Kammern kann durch eine Gleitschicht an den Kammerwänden erleichtert werden, so daß entsprechend geringere Injektionsdrücke ausreichen.

Die Erfindung wird im folgenden anhand einer Zeichnung mit vier Figuren erläutert. Es zeigen:
Fig. 1a einen vertikalen Schnitt duch eine Ausführungsform der steuerbaren Bodenplatte mit den zur Steuerung vorgesehenen Kammern,
Fig. 1b ein zugehöriges Bodenprofil als Beispiel,
Fig. 2 eine Unteransicht auf die Kammern (Grundriß) und
Fig. 3 einen senkrechten Schnitt durch eine alternative Ausführungsform einer Kammer.

In Fig. 1 ist eine zunächst aus Unterbeton oder als Trennlage hergestellte Sauberkeitsschicht mit 1 bezeichnet. Unter der Sauberkeitsschicht sind Kammern, beispielsweise 2, 3, mit rechteckförmigem Grundriß angeordnet. Sie sind seitlich von im wesentlichen lotrechten festen Wänden begrenzt, die oben durch Schlitze 13, 14 in der Sauberkeitsschicht hindurchreichen und in eine auf der Sauberkeitsschicht angeordnete Bodenplatte 18 dicht übergehen. Die Bodenplatte trägt das Bauwerk. Durchgehende Wände an dem Außenumfang der gesamten Kammeranordnung sind mit 4 - 7 bezeichnet, weitere Wände zur inneren Unterteilung mit 8 und 9. So ist die Kammer 2 beispielsweise von den Wänden 4, 7, 8 und 9 seitlich begrenzt. Wie insbesondere aus Fig. 1a ersichtlich ist, sind die Kammern nach unten offen und schließen Boden 10 ein. Wie aus Fig. 1b hervorgeht, liegen die Kammern im Tertiär 11, während sich eine Quartärschicht 12 in dem Bereich oberhalb der Kammern befindet.

Von oben reichen in die Kammerwände Injektionsrohre hinein, z.B. 15, 16, 17. Die Injektionsrohre sind durch die Bodenplatte 18 und die Sauberkeitsschicht 1 nach unten geführt.

In Fig. 3 ist dargestellt, wie einzelne Injektionsrohre 19 - 21 durch eine Bodenplatte 22 und eine Trennlage 29 als Injektionsgutführungen in verschiedene Injektionsblasen 23, 24, 25, die durch Hüllen für Injektionsgut gebildet werden, in eine durch Wände 26, 27 seitlich fest begrenzte, nach unten offene Kammer 28 hineinreichen.

## Patentansprüche

1. Verfahren zur Herstellung und Steuerung einer steuerbaren Bodenplatte (22) von Hochhäusern auf setzungsempfindlichen Böden, die Lamellen bilden, wie überkonsolidierten Tonen, mit folgenden Schritten:
Aushub einer Baugrube in dem Boden, in dem Kammern (28) zu erstellen sind,
Einlage von Hüllen (23, 24, 25) für das Injektionsgut übereinander in dem Bereich je einer zu bildenden Kammer (28), wobei in jede Hülle je ein Injektionsrohr (19, 20, 21) mündet,
Erstellen einer Sauberkeitsschicht (Trennlage), die zwischen dem Boden und einer zu erstellenden Bodenplatte vorgesehen ist,
von dem Niveau der Trennlage aus Erstellen nach unten offener Kammern (28), welche die gesamte Grundrißfläche der zu erstellenden Bodenplatte (22) unterkammern, mit festen, im wesentlichen vertikalen seitlichen Kammerwänden (26, 27), die unmittelbar aneinandergrenzen,
Abschluß der Kammern nach oben durch die Bodenplatte (22),
nach Erstellung der Bodenplatte (22) und Errichtung des Hochhauses im Rohbau Mehrfachinjektion vorgegebener Mengen eines erhärtenden Injektionsguts je nach Differenzsetzungen in jeweils einer Höhenschicht (Bodenschicht) ausgewählter Kammern.

2. Verfahren nach Anspruch 1, **dadurch** **gekennzeichnet** , daß die Injektionen in den einzelnen Kammern (28) mit unterschiedlichen Drücken gesteuert erfolgen.

3. Verfahren nach Anspruch 1 oder 2, **dadurch** **gekennzeichnet** , daß vor der Injektion jeweils eine Schicht in der Kammer (28) aufgebrochen (gecrackt) wird.

4. Verfahren nach einem der Ansprüche 1 - 3, **dadurch** **gekennzeichnet** , daß die Sauberkeitsschicht (29) an der Position (13,14) der Kammerwände (26, 27) geschlitzt wird.

5. Verfahren nach einem der vorangehenden Ansprüche, **dadurch** **gekennzeichnet** , daß die Injektionsrohre (19, 20, 21) von oben durch die Bodenplatte (22) und gegebenenfalls die Sauberkeitsschicht (29) in die Kammern (2,3) eingeführt werden.

6. Verfahren nach einem der Ansprüche 1 - 4, **dadurch** **gekennzeichnet** , daß die Injektionsrohre (19, 20, 21) von unten seitlich in die Kammern (28) eingeführt werden.

7. Verfahren nach Anspruch 1, **dadurch** **gekennzeichnet** , daß die Kammerwände (26, 27) aus Ortbeton hergestellt werden.

8. Verfahren nach Anspruch 1, **dadurch** **gekennzeichnet** , daß als Kammerwände (26, 27) Betonfertigteile eingesetzt werden.

9. Verfahren nach Anspruch 1, **dadurch** **gekennzeichnet** , daß die Kammerwände (26, 27) als Schlitzwand ausgebildet werden.

10. Verfahren nach Anspruch 1, **dadurch** **gekennzeichnet** , daß die Kammerwände (26, 27) als überschnittene Bohrpfahlwand ausgebildet werden.

11. Verfahren nach Anspruch 1, **dadurch** **gekennzeichnet** , daß die Kammerwände (26, 27) aus Stahlblechen hergestellt werden.

12. Verfahren nach Anspruch 1, **dadurch** **gekennzeichnet** , daß die Kammerwände (26, 27) aus Stahlprofilen zusammengesetzt werden.

13. Verfahren nach Anspruch 1, **dadurch** **gekennzeichnet** , daß die Kammerwände (26, 27) aus Holz gefertigt werden.

14. Verfahren nach einem der Ansprüche 1, 7 - 13, **dadurch** **gekennzeichnet** , daß die Kammerwände (26, 27) mit einer Gleitschicht versehen werden.

## Claims

1. Process for producing and controlling an adjustable foundation plate (22) for high-rise buildings on soils which are susceptible to settlements and which form strata, such as compacted clays, involving the following steps:
Excavation of a foundation trench in the soil, in which chambers (28) are to be formed,
Introduction of casings (23,24,25) over each other for the injection material in the area, in each case, of a chamber (28) to be formed so that, in each case, an injection pipe (19,20,21) opens out into each casing,
Formation of a sub-layer (separating layer), which is located between the soil and a foundation plate to be provided,
From the level of the separating layer, the formation of chambers (28) which are open in the downward direction and which are located below the complete plan view area of the foundation plate (22) to be formed, with fixed, substantially vertical lateral chamber walls (26,27), which border on each other directly,
Closing of the chambers in the upward direction with the foundation plate (22),
After the formation of the foundation plate (22) and construction of the shell of the high-rise building, multiple injection of pre-determined quantities of a hardening injection material according to differential settlements in, in each case, a stratum (soil layer) of selected chambers.

2. Process according to claim 1, characterized in that the injections into the individual chambers (28) are carried out so that they are controlled with different pressures.

3. Process according to claim 1 or 2, characterized in that before the injection, in each case, a layer in the chamber is broken up.

4. Process according to one of claims 1 to 3, characterized in that the sub-layer (29) is separated at the position (13,14) of the chamber walls (26,27).

5. Process according to one of the preceding claims, characterized in that the injection pipes (19,20,21) are introduced from above through the foundation plate (22) and, where applicable, the sub-layer (29) into the chambers (2,3).

6. Process according to one of the claims 1 to 4, characterized in that the injection pipes (19,20,21) are introduced into the chambers (28) from below at the side.

7. Process according to claim 1, characterized in that the chamber walls (26,27) are made of site concrete.

8. Process according to claim 1, characterized in that precast concrete parts are used as chamber walls (26,27).

9. Process according to claim 1, characterized in that the chamber walls (26,27) are constructed as a subterraneous curtain.

10. Process according to claim 1, characterized in that the chamber walls (26,27) are constructed as an overlapping pile wall.

11. Process according to claim 1, characterized in that the chamber walls (26,27) are made of steel plates.

12. Process according to claim 1, characterized in that the chamber walls (26,27) are composed of steel sections.

13. Process according to claim 1, characterized in that the chamber walls (26,27) are made of wood.

14. Process according to one of claims 1 or 7 to 13, characterized in that the chamber walls (26,27) are provided with a separating layer.

## Revendications

1. Procédé de fabrication et de réglage d'une plaque de sol réglable (22), destinée à des tours, sur des sols sensibles au tassement qui forment des lamelles, comme des argiles surconsolidées, comprenant les étapes suivantes :
creusement d'une fouille dans le sol dans lequel des chambres (28) sont à réaliser,
pose, dans la zone de chacune des chambres à former (28), de coquilles (23, 24, 25) superposées entre elles pour la matière d'injection, un tube d'injection (19, 20, 21) débouchant dans chaque coquille,
réalisation d'une couche de propreté (couche de séparation) qui est prévue entre le sol et une plaque de sol à réaliser,
à partir du niveau de la couche de séparation, réalisation de chambres (28) ouvertes vers le bas, qui constituent un ensemble de chambres sous toute la surface du plan d'ensemble de la plaque de sol (22) à réaliser et comportent des parois latérales (26, 27) de chambres sensiblement verticales, rigides, directement adjacentes entre elles,
fermeture des chambres vers le haut par la plaque (22) de sol,
après réalisation de la plaque (22) de sol et érection de la tour en gros-oeuvre, injections multiples, selon les tassements différentiels respectivement, de quantités prédéterminées d'une matière d'injection durcissante dans une couche de hauteur (couche de sol) de chambres choisies.

2. Procédé selon la revendication 1, **caractérisé** **en** **ce que** les injections dans les chambres individuelles (28) sont réalisées de manière réglée, sous des pressions différentes.

3. Procédé selon la revendication 1 ou 2, **caractérisé** **en ce que,** avant l'injection, une couche est ouverte (craquée) dans la chambre (28) correspondante.

4. Procédé selon l'une des revendications 1 à 3, **caractérisé en ce que** la couche de propreté (29) est entaillée à la position (13, 14) des parois (26, 27) de chambres.

5. Procédé selon l'une des revendications précédentes, **caractérisé en ce que** les tubes d'injection (19, 20, 21) sont introduits dans les chambres (2, 3) par le haut à travers la plaque (22) de sol et éventuellement la couche (29) de propreté.

6. Procédé selon l'une des revendications 1 à 4, **caractérisé** **en ce que** les tubes d'injection (19, 20, 21) sont introduits latéralement depuis le bas dans les chambres(28.)

7. Procédé selon la revendication 1, **caractérisé en ce que** les parois (26, 27) de chambres sont fabriquées en béton coulésur place.

8. Procédé selon la revendication 1, **caractérisé en ce que** l'on 'utilise des éléments préfabriqués en béton comme parois (26, 27) de chambres.

9. Procédé selon la revendication 1, **caractérisé en ce que** les parois (26, 27) de chambres sont réalisées sous forme de parois entaillées.

10. Procédé selon la revendication 1, **caractérisé en ce que** les parois (26, 27) de chambres sont réalisées sous forme de parois en pieux forés qui se coupent.

11. Procédé selon la revendication 1, **caractérisé** **en ce que** les parois (26, 27) de chambres sont réalisées en tôles d'acier.

12. Procédé selon la revendication 1, **caractérisé** **en ce que** les parois (26, 27) de chambres sont assemblées à partir de profilés en acier.

13. Procédé selon la revendication 1, **caractérisé** **en ce que** les parois (26, 27) de chambres sont fabriquées en bois.

14. Procédé selon l'une des revendications 1, 7 à 13, **caractérisé** **en ce que** les parois (26, 27) de chambres sont pourvues d'une couche de glissement.
